# EUROPÄISCHE PATENTSCHRIFT

(11) **EP 0 126 878 B1**
(45) Veröffentlichungstag und Bekanntmachung des Hinweises auf die Patenterteilung: **09.09.1987**
(21) Anmeldenummer: 84103058.8
(22) Anmeldetag: 20.03.1984
(51) Int. Cl.: B65B 41/14, B65H 20/16

(54) **Transporteinrichtung zum Führen einer Materialbahn in einer Verpackungsmaschine**
Web feeding and guiding device for a packaging machine
Dispositif de transport pour guider une bande dans une machine d'emballage

(30) Priorität: 28.04.1983 DE 3315419
(43) Veröffentlichungstag der Anmeldung: 05.12.1984
(73) Patentinhaber: MULTIVAC SEPP HAGGENMÜLLER KG, D-87787 Wolfertschwenden (DE)
(72) Erfinder: Natterer, Johann, Ing.-grad, D-8945 Legau (DE); Ruzic, Ivo, Dipl.-Ing., D-8960 Kempten/Allgäu (DE)
(74) Vertreter: Prüfer, Lutz H., Dipl.-Phys.

## Beschreibung

Die Erfindung betrifft eine Transporteinrichtung nach dem Oberbegriff des Patentanspruches 1.

Eine derartige Transporteinrichtung ist aus der DE-OS 30 22 065 bekannt. Diese ist so ausgebildet, daß beim Anheben des beweglichen Klammerteiles dieses gleichzeitig abhebt und von dem Ort der Materialbahn nach außen gekippt wird. Dabei ist die Transporteinrichtung so ausgebildet, daß im geschlossenen Zustand, in dem die Folie erfaßt ist, ein Wegkippen der Klammer nach hinten vermieden wird. Das Auflaufelement weist bei der bekannten Vorrichtung eine Mehrzahl von Zentriersenkungen auf, die auf einem sich parallel zum Kettenrad erstreckenden Kreis angeordnet sind, so daß der Abstand von dem Kreis zur Ebene des Kettenrades stets gleich ist.

Ferner ist eine derartige Transporteinrichtung aus der DE-OS 22 24 854 bekannt. Bei dieser sind die festen Klammerteile mit Buchsen fest verbunden, in denen ein mit den beweglichen Klammerteilen fest verbundener Bolzen gleitend derart geführt wird, daß ein Schrägstellen des Bolzens und damit des beweglichen Klammerteiles vermieden wird.

Aus der AT-PS 31 64 28 ist eine Transportkette mit an den Kettengliedern befestigten seitlichen Winkellaschen bekannt, wobei die seitlichen Winkellaschen waagrechte Bolzen aufweisen, die in Langlöcher am beweglichen Klammerteil eingreifen. Die mit einer solchen Transportkette zusammenwirkenden, als Auflaufscheiben ausgebildeten Auflaufelemente weisen taschenartige Aussparungen auf, die mit den Kettengliedern so zusammenwirken, daß die beweglichen Klammerteile schräg angehoben und abgesenkt werden. Dadurch wird die Klemmbacke des beweglichen Klammerteils nicht senkrecht auf die Klemmbacke des festen Klammerteils abgesenkt und kann dadurch beim Schließen ein Verschieben der Materialbahn verursachen. Ferner ist sowohl der Aufbau der Kettenglieder als auch der Auflaufscheibe kompliziert ausgebildet.

Aus der DE-OS 23 55 921 und der EP-OS 0 039 056 sind Transporteinrichtungen der oben beschriebenen Art bekannt, bei denen das Auflaufelement eine derart geneigte Oberfläche aufweist, daß die darauf auflaufenden Klammerteile nicht nur angehoben sondern zugleich zur Seite gekippt werden, so daß sich der Abstand der Klammerteile der zu beiden Seiten der Unterbahn verlaufenden Führungsketten vergrößert und größer wird als die Unterbahn.

Aufgabe der Erfindung ist es, eine Transporteinrichtung der eingangs beschriebenen Art zu schaffen, bei der gleichzeitig ein ungehindertes Einführen und sicheres Ergreifen der Materialbahn auch dann ermöglicht wird, wenn die Breite der Materialbahn fertigungsbedingt schwankt. Insbesondere soll das bewegliche Klammerteil beim Ergreifen der Materialbahn möglichst keine Bewegungskomponente gegen die Mitte der Materialbahn haben, so daß ein Schieben der Materialbahn gegen diese Mitte hin vermieden wird.

Diese Aufgabe wird durch eine Transporteinrichtung nach dem Patentanspruch 1 gelöst. Da sich das bewegliche Klammerteil im Abschnitt des eigentlichen Anhebens und dem Abschnitt des eigentlichen Absenkens jeweils senkrecht gegenüber dem festen Klammerteil bewegt, wird zusätzlich erreicht, daß die Kette wesentlich weniger beansprucht wird als eine Kette, bei der gleichzeitig ein Abheben und Wegkippen erfolgt.

Die Weiterbildungen der Erfindung sind in den Unteransprüchen beschrieben.

Im weiteren werden Ausführungsbeispiele der Erfindung anhand der Figuren beschrieben. Von den Figuren zeigen :
Figur 1 eine Seitenansicht einer Verpackungsmaschine mit Transporteinrichtung in schematischer Darstellung ;
Figur 2 einen Schnitt durch einen Teil einer ersten Ausführungsform der erfindungsgemäßen Verpackungsmaschine entlang der Linie 11-11 in Fig. 1 ;
Figur 3 eine Teildarstellung einer zweiten Ausführungsform entsprechend der linken Hälfte der in Fig. 2 gezeigten Darstellung entlang der Linie 111-111 in Fig. 4 ;
Figur 4 eine Seitenansicht von Transportkette mit Auflaufscheibe in Richtung der Pfeile IV-IV in Fig. 3, um 90° gedreht ;
Figur 5 einen Schnitt entlang der Linie V-V in Fig. 4 ;
Figur 6 einen Schnitt durch eine geschlossene Halteklammer gemäß der zweiten Ausführungsform entlang der Linie VI-VI in Fig. 4 ;
Figur 7 eine Teildarstellung einer dritten Ausführungsform entsprechend der in Fig. 3 gezeigten Darstellung entlang der Linie VII-VII in Fig. 8 ;
Figur 8 eine Seitenansicht der Transporteinrichtung nach der dritten Ausführungsform in Richtung der Pfeile VIII-VIII in Fig. 7 ; und
Figur 9 eine abgewickelte Darstellung des Verlaufs der Führungsnut bei der dritten Ausführungsform.

Die Erfindung findet insbesondere Anwendung bei einer Tiefziehverpackungsmaschine, die in Figur 1 allgemein mit dem Bezugszeichen 1 bezeichnet ist. Diese weist einen Maschinenrahmen 2 auf, an dessen Eingangsseite eine Rolle 3 mit Folienmaterial angeordnet ist, von der die Materialbahn 4 aus diesem Folienmaterial abgezogen und über eine Umlenkrolle 5 zu einer Transporteinrichtung 6 geführt wird.

Die Transporteinrichtung 6 weist in bekannter Weise auf beiden Seiten der Materialbahn Endloskettentrume 7 auf, die an ihren Umlenkpunkten über Kettenräder geführt und angetrieben werden. An den Kettengliedern sind in bekannter Weise Halteklammern befestigt, mit denen die Materialbahn 4 seitlich ergriffen und durch die Bearbeitungsstationen der Tiefziehverpackungsmaschine geführt wird. An der Ausgangsseite wird die Materialbahn von den Halteklammern wieder freigegeben.

Wie am besten aus Figur 2 ersichtlich ist, laufen die Transportketten 8, 9 auf Kettenrädern 10, 11, die in bekannter Weise mittels Wälzlagern und Achsen in dem Maschinenrahmen 2 gelagert sind. Das rechte und das linke Kettentrum mit den zugehörigen Antriebseinrichtungen sind spiegelsymmetrisch ausgebildet. Es wird daher nur eine Seite beschrieben.

Im weiteren erfolgt zunächst eine Beschreibung anhand der Figuren 3-5. Bei der dort gezeigten Ausführungsform weist jedes Kettenglied eine Halteklammer 12 auf. Diese weist ein festes Klammerteil 13 in Form einer auf den Bolzen 14 des Kettenglieds angenieteten Winkellasche auf. Ferner ist ein bewegliches Klammerteil 15 vorgesehen, das in Form einer kastenförmigen Klammer mit einer beweglichen Klemmbacke 151, Seitenwänden 154, 155 und unten umgebogenen Widerlagern 156, 157 ausgebildet ist. Das feste Klammerteil 13 weist eine feste Klemmbacke 131 mit einer Bohrung 132 auf. An der Unterseite der festen Klemmbacke 131 achsengleich mit dieser Bohrung ist eine Bundbuchse 133 vorgesehen, die fest mit der festen Klemmbacke verbunden ist. Zwischen dem Bund 139 der Bundbuchse und den unteren, die Widerlager 156, 157 bildenden Schenkeln des beweglichen Klammerteils ist eine Druckfeder 23 vorgesehen, die die bewegliche Klemmbacke 151 in die geschlossene Stellung vorspannt.

An seinem von der Kette abgewandten Ende besitzt die bewegliche Klemmbacke 151 eine Schneide 153, die in der geschlossenen Stellung in eine an der festen Klemmbacke 131 vorgesehene Kerbe 138 eingreift.

Auf der der festen Klemmbacke zugewandten Unterseite des Oberteils der beweglichen Klemmbacke ist ein mit der beweglichen Klemmbacke fest vernieteter Fixierbolzen 152 vorgesehen, der so angeordnet ist, daß er im geschlossenen Zustand der Halteklammer koaxial mit der Bundbuchse 133 ausgerichtet ist, und dessen Außendurchmesser so gewählt ist, daß er in der Bundbuchse gleiten kann. Seine Länge ist so gewählt, daß er zunächst ein Wegstück in der Bundbuchse geführt wird und dann aus dieser austaucht.

Das feste Klammerteil 13 weist zwei Seitenteile 134, 135 in Form von im wesentlichen unter einem rechten Winkel nach vorn umgebogenen Lappen auf, in die jeweils Führungsstifte 136, 137 eingeneitet sind. Das bewegliche Klammerteil 15 weist an seinen Seitenwänden 154, 155 jeweils Langlöcher 158 auf. Die Langlöcher 158 erstrecken sich parallel zur Richtung des Bolzens 152. Die bolzenförmig ausgebildeten Führungsstifte 136, 137 werden von den benachbarten Langlöchern 158 aufgenommen.

In Figur 6 ist ein Schnitt durch eine geschlossene Halteklammer gemäß der in den Figuren 3-5 gezeigten Ausführungsform gezeigt. In diesem geschlossenen Zustand wird die bewegliche Klemmbacke 151 durch die Druckfeder 23 mit ihrer Schneide 153 zur feststehenden Klemmbacke 131 hingedrückt. Dadurch ist der Bolzen 152 in die Bundbuchse 133 um ein bestimmtes Maß hineinbewegt. Aus Figur 6 ist ersichtlich, daß beim Anheben oder Absenken des beweglichen Klammerteils 15 diese so lange in einer Richtung senkrecht zur festen Klemmbacke 131 bewegt wird, als der Bolzen 152 in der Bundbuchse 133 geführt ist.

Neben dem Kettenrad ist eine Auflaufscheibe 30 vorgesehen, die im Bereich zwischen den um die Kettenradachse umgelenkten Halteklammern liegt und zum Offnen der Klemmbacken zum Zweck des Einfädelns und Eingreifens bzw. Freigebens der zu führenden Materialbahn 4 dient. Die Auflaufscheibe 30 ist konzentrisch zur Kettenradachse 31 angeordnet. Ihre Achse 32 bildet mit der Kettenradachse 31 einen Winkel a. Die Auflaufscheibe 30 ist über ein Kugellager 33 drehbar gelagert. Das Kettenrad 10 und die Auflaufscheibe 30 sind beide auf einer gemeinsamen Kettenradwelle 34 gelagert. Zum Schrägstellen der Auflaufscheibe 30 ist koaxial zur Kettenradachse 31 eine mit der Kettenradwelle 34 mittels eines Keils 35 verkeilte Nabe 36 mit einem Lagerzapfen 37 vorgesehen. Die Achse des Lagerzapfens fällt mit der Achse 32 der Auflaufscheibe zusammen und bildet mit der Nabenachse, die mit der Kettenradachse 31 zusammenfällt, einen Winkel α. Dabei ist die Achse des Lagerzapfens um den Winkel a in einem Punkt 38 geschwenkt, der bestimmt wird durch den Schnittpunkt einer senkrecht durch die Mitte der Auflauffläche gelegten Schnittlinie 39 mit der Kettenradachse 31. Die Lage der Auflaufscheibe 30 ist durch Einstellen der Drehstellung der Nabe 36 bzw. der Kettenradwelle 34 um die Kettenradachse 31 festlegbar.

Die Auflaufscheibe 30 weist eine Auflauffläche 40 auf, die, wie am besten aus Figur 3 ersichtlich ist, auf ihrer der zu ergreifenden Materialbahn 4 zugewandten Seite einen ebenen Abschnitt 41 aufweist, der sich von der der Materialbahn zugewandten äußeren Kante der Auflaufscheibe bis zur Schnittlinie 39 erstreckt. Daran schließt sich ein konvexer Abschnitt 42 an, der von einem hervorstehenden Führungsrand 43 begrenzt wird.

Das Öffnen der Halteklammer 12 erfolgt durch das Auflaufen derselben in Punkt 44 (Figur 4) an die Auflaufscheibe 30. Das bewegliche Klammerteil 15 wird durch die Führung des Bolzens 152 in der Bundbuchse 133 und der Führungsstifte 136, 137 in den Langlöchern 158 senkrecht angehoben, bis der Bolzen 152 etwa im Punkt 45 aus der Bundbuchse 133 austaucht. Aufgrund der schräggestellten Auflaufscheibe 30 gelangt an dieser Stelle der konkave Abschnitt, wie in Figur 5 gezeigt, mit dem Widerlager 156, 157 in Eingriff. Es beginnt nun, also nach dem Anheben des beweglichen Klammerteils, durch den wegen der Schrägstellung der Auflaufscheibe 30 zunehmenden Abstand der Auflauffläche 40 vom Kettenrad 10, ein Kippvorgang, bei dem das bewegliche Klammerteil über die in Figur 5 gezeigte Stellung auf dem konvexen Abschnitt abrollend und durch den Führungsrand 43 geführt in die in Figur 3 gezeigte Stellung gekippt wird. Die Breite des konvexen Abschnittes 42 ist also so gewählt, daß sich ab Punkt 45 das bewegliche Klammerteil 15 zwangsgeführt durch den sich vom Kettenrand 10 wegbewegenden konvexen Abschnitt und den Führungsrand 43 ständig weiter in die in Figur 3 gezeigte Schrägstellung nach außen ausklappt. In Punkt 46 ist die Halteklammer vollständig geöffnet und bleibt bis in Punkt 47 in der geöffneten Stellung. Die maximale Ausklappung wird in Punkt 48 erreicht.

Wie am besten aus Figur 2 ersichtlich ist, ist zwischen den gegenüberliegenden Kettenrändern 10, 11 eine Führungstrommel 49 frei drehbar zum Umlenken der von der Vorratsrolle 3 abgezogenen Materialbahn 4 gelagert. Die Lage der Auflaufscheibe 30 ist so eingestellt, daß die Auflauffläche 40 ihren maximalen Abstand von dem benachbarten Kettenrad 10 an der der Stelle 48 entsprechenden Winkelstellung erreicht, die auf demselben durch die Drehachse von Auflaufscheibe und Führungstrommel gehenden Radius liegt, auf dem auch der Punkt 50 liegt, auf dem die Materialbahn 4 auf die Führungstrommel 49 auftrifft. In dem in Figur 1 gezeigten Ausführungsbeispiel liegt dieser Punkt 50 auf einer durch den genannten Mittelpunkt gehenden Horizontalen. Dadurch wird erreicht, daß an der Einlaufstelle der Materialbahn die mit der als waagerechtem Schenkel ausgebildeten festen Klemmbacke 131 zusammenwirkende bewegliche Klemmbacke 151 soweit ausgelenkt ist, daß die Materialbahn 4 einfädelbar und auf die feste Klemmbacke 131 führbar ist, ohne daß die Materialbahn 4 mit der beweglichen Klemmbacke 151 in Berührung käme. Nach Weiterdrehen über den Punkt 48 hinaus, klappt das bewegliche Klammerteil 15 zunächst bis zum Punkt 53 in die senkrechte Stellung zurück. Im Punkt 53 taucht der Bolzen 152 in die Bundbuchse 133 ein, woraufhin eine senkrechte Rückwärtsbewegung des beweglichen Klammerteils in die geschlossene Ausgangsstellung erfolgt, wobei die bewegliche Klemmbacke 151 durch Zusammenwirken mit der festen Klemmbacke 131 die Materialbahn 4 fest ergreift. Im Punkt 54 ist die geschlossene Endstellung erreicht. An der Auslaufseite 54' sind die beiden Auflaufscheiben entsprechend ausgebildet, so daß dort der Öffnungs- und Schließvorgang in entsprechender Weise abläuft und die Materialbahn freigegeben wird.

Bei der in Figur 2 gezeigten ersten Ausführungsform sind die mit der vorher beschriebenen Ausführungsform übereinstimmenden Merkmale mit den gleichen Bezugszeichen gekennzeichnet. Die beiden Seiten sind wieder spiegelbildlich zueinander ausgebildet, so daß nur eine Seite beschrieben wird.

Das feste Klammerteil 13' ist als Winkelstück ausgebildet, dessen senkrechter Steg mittels des Bolzens 14 mit dem Kettenglied verbunden ist und der eine waagerechte feste Klemmbacke 131 aufweist. Die feste Klemmbacke weist eine Bohrung 56 auf. Das bewegliche Klammerteil 15' weist einen Fixierbolzen 152' auf, der auf seinem der Auflaufscheibe 30' abgewandten Ende eine als aufgenieteten pilzförmigen oder kugelkalottenförmigen Kopf 55 ausgebildete bewegliche Klemmbacke 151' aufweist, welche im geschlossenen Zustand mit der festen Klemmbacke 131 zusammenwirkend eine Materialbahn ergreift und festhält. Auf der dem Kopf abgewandten Seite weist der Bolzen 152' nahe seinem anderen Ende einen Ring 57 auf. Anders als beim ersten Ausführungsbeispiel ist die Bundbuchse 133 nicht fest mit der festen Klemmbacke 131 verbunden. Zwischen der Bundbuchse 133 und dem Ring 57 ist die Druckfeder 23 vorgesehen, die mit ihrem einen Ende gegen die Bundbuchse 133 und mit ihrem anderen Ende gegen den Ring 57 anliegt und die das bewegliche Klammerteil 13' in die geschlossene Stellung vorspannt.

Die Auflaufscheibe 30' ist in gleicher Weise wie bei dem zuerst beschriebenen Ausführungsbeispiel gelagert. Die Auflauffläche 40' unterscheidet sich aber von der oben beschriebenen Ausführungsform. Die Auflaufscheibe weist Zentrierbohrungen 58 auf, die in dem gezeigten Beispiel als Senkbohrungen ausgebildet sind. Die Zentrierbohrungen 58 sind umfangsmäßig gegeneinander versetzt auf einer Umfangslinie angeordnet. Ihr winkelmäßiger Abstand entspricht dem winkelmäßigen Abstand der um das Kettenrad geführten Halteklammern 12. Die Auflaufscheibe 30' weist auf der dem Kettenrad 10 zugewandten Seite eine Mehrzahl von in Umfangsrichtung gegeneinander versetzte Ausnehmungen 61 auf. Das Kettenrad 10 weist an seiner der Auflaufscheibe 30' zugewandten Seite 59 eine entsprechende Anzahl von hervorstehenden Bereichen 60 auf, deren Form so ausgebildet ist, daß sie mit einer benachbarten Ausnehmung 61 in Eingriff gelangen können. Die hervorstehenden Bereiche 60 sind so angeordnet, daß sie in dem Bereich, in dem Auflaufscheibe und Kettenrad näher benachbart sind, in Eingriff gelangen.

Die Zentrierbohrungen 58 sind umfangsmäßig so verteilt, daß in der der Achse 31 parallelen Richtung jeweils einer Klemmbacke eine Zentrierbohrung 58 zugeordnet ist. Die Zentrierbohrungen übernehmen die Führung der zugehörigen Bolzen, indem diese in die zugeordneten Bohrungen eingreifen und in diesen geführt und gehalten werden. Die seitliche Auslenkung erfolgt durch die Seitenwandung der Zentrierbohrung, die dem Führungsrand 43 der zuerst beschriebenen Ausführungsform entspricht.

In den Figuren 7 und 8 ist eine dritte Ausführungsform der Erfindung gezeigt. Dabei sind mit den vorherigen Ausführungsformen übereinstimmende Bauteile mit den gleichen Bezugszeichen bezeichnet. Die Ausführungsform nach Figur 7 und 8 unterscheidet sich von der zweiten Ausführungsform nach den Figuren 3-5 insbesondere dadurch, daß anstelle der Auflaufscheibe 30 eine Mehrzahl von mit dem Kettenrad 10 mitbewegten Schiebern 62 vorgesehen ist, von denen jeder in seiner Funktion einem Teilabschnitt der Auflauffläche 30 entspricht. Die Schieber 62 sind auf der inneren Stirnseite des Kettenrades 10 mit gleichem Abstand von der Kettenradachse in einer solchen Lage und einem solchen Abstand voneinander angeordnet, daß die die Auflauffläche 40 bildende Außenfläche der Schieber 62 mit den mit der Kette zugeführten beweglichen Klammerteilen 15 der Halteklammern 12 in Eingriff kommt. Der Abstand der Auflauffläche 40 von der Kettenradachse ist gleich dem Abstand der Auflauffläche 40 der Auflaufscheibe 30 von deren Achse 32. In gleicher Weise wie die Auflauffläche der Auflaufscheibe 30 weist die Auflauffläche der Schieber 62 einen ebenen Abschnitt 41 und einen konvexen Abschnitt 42 auf, der von einem hervorstehenden Führungsrand 43 begrenzt wird. Zusätzlich ist die Auflauffläche 40 der Schieber 62 auf der dem Kettenrad 10 abgewandten Seite durch einen zweiten Führungsrand 73 begrenzt.

Zur Lagerung der Schieber 62 sind auf der inneren Stirnseite des Kettenrades 10 kreisförmig um die Kettenradachse 31 angeordnete Paßbohrungen 63 vorgesehen, in die parallel zur Kettenradachse 31 angeordnete Führungsstifte 64 eingesetzt sind. Auf jedem der Führungsstifte 64 ist ein Schieber über in eine Bohrung 65 eingesetzte Gleitlagerbuchsen 66, 67 in Richtung des Führungsstiftes 64 und damit der Kettenradachse 31 verschiebbar gelagert. Auf der dem Schieber 62 zugewandten Seite besitzt das Kettenrad 10 einen zylindrischen Bund 68 mit einer Mehrzahl von Ausnehmungen 72, die zur verdrehsicheren Führung der Schieber in Richtung der Führungsstifte 64 dienen. In jeweils einer der Aussparungen 72 ist ein Führungsstift 64 angeordnet. Durch diese Lagerung werden die einzelnen Schieber 62 mit dem Kettenrad 10 mitgedreht. Ihr Abstand gegenüber dessen Stirnseite ist jedoch durch Verschiebung des Schiebers in den Ausnehmungen 72 auf den Führungsstiften 64 veränderbar.

Zur Steuerung des Abstandes der Schieber 62 vom Kettenrad 10 dient ein Nocken-Führungssystem, das einen auf der der Kettenradachse 31 zugewandten Seite der Schieber 62 an diesem angebrachten Nocken 69 aufweist, welcher in eine auf der Umfangsfläche einer Kurvenscheibe 70 angeordnete Nut 71 eingreift. Die Kurvenscheibe 70 ist auf der Kettenradwelle 34 über die Paßfeder 35 verdrehfest gelagert.

Die Nut 71 erstreckt sich ringförmig um die Mantelfläche der Kurvenscheibe 70 und besitzt damit in radialer Richtung immer den gleichen Abstand von der Kettenradachse 31. In Axialrichtung der Kurvenscheibe 70 weist sie die Form einer Kurve, d. h. einen sich um die Kurvenscheibe 70 herum ändernden Abstand zum Kettenrad 10 auf. Wie in Fig. 9 dargestellt ist, besitzt die Nut 71 in einem ersten Abschnitt einen kleinen ersten Abstand zum Kettenrad 10 und in einem daran anschließenden zweiten Abschnitt steigt der Abstand auf einen zweiten Abstand. In einem dritten Abschnitt behält die Nut im wesentlichen diesen zweiten Abstand bei und fällt anschließend wieder auf den ersten Abstand. Der erste Abschnitt erstreckt sich winketmäßig etwa vom Punkt 53 bis zum Punkt 45 in Figur 8, der zweite Abschnitt vom Punkt 45 bis zum Punkt 46, der dritte Abschnitt vom Punkt 46 bis zum Punkt 47 und der vierte Abschnitt vom Punkt 47 bis zum Punkt 53.

Im Betrieb läuft eine Halteklammer 12 im Punkt 44 auf einen Schieber 62 auf. Bei der weiteren Bewegung vom Punkt 44 zum Punkt 45 wird der Nocken 69 im ersten Bereich der Nut geführt. Dadurch wird die bewegliche Klemmbacke 151 senkrecht von der festen Klemmbacke 131 abgehoben, bis der Bolzen 152 aus der Bundbuchse 133 austaucht. Durch den beim Punkt 45 ansteigenden Abstand der Nut 71 vom Kettenrad 10 wird der Schieber 62 über den Nocken 69 vom Kettenrad 10 wegbewegt und kippt dadurch das bewegliche Klammerteil 15 um die Führungsstifte 136, 137, so daß die bewegliche Klemmbacke 151 von der Materialbahn weg- bzw. zur Kette hingeschwenkt wird. Dabei rollt in gleicher Weise wie bei der Auflaufscheibe 30 das bewegliche Klammerteil 15 auf den konvexen Abschnitt 42 der Auflauffläche 40 ab. In dieser Lage wird die Klammer 12 gehalten, bis der Punkt 47 erreicht ist. Durch die Abnahme des Abstandes der Nut 71 vom Kettenrad 10 im Winkelbereich zwischen dem Punkt 47 und dem Punkt 53 wird der Schieber 62 wieder zum Kettenrad 10 hinbewegt und das bewegliche Klammerteil 15 in die senkrechte Stellung zurückgekippt. Im folgenden ersten Abschnitt der Nut 71 zwischen den Punkten 53 und 54 wird der Schieber durch die Nut 71 nahe dem Kettenrad 10 gehalten, und die bewegliche Klemmbacke 151 wird senkrecht zur festen Klemmbacke 131 auf diese zurückgeführt.

Im vorhergehenden wurde eine vorgegebene Kurvenform der Nut 71 beispielhaft beschrieben. Es ist jedoch der Vorteil der dritten Ausführungsform, daß die Kurvenform der Nut 71 frei wählbar ist und damit das Ausschwenken bzw. Kippen des beweglichen Klanmerteils 15 in Abhängigkeit der Winkelstellung der Halteklammer 12 durch eine entsprechende Ausbildung der Nut 71 frei steuerbar ist.

Durch die schräg angeordnete Auflaufscheibe 30 bzw. die Form der Ringnut 71 wird erreicht, daß die bewegliche Klemmbacke 151 zunächst senkrecht von der festen Klemmbacke 131 abgehoben, daraufhin nach außen bzw. zum Kettenrad hin- bzw. von der Materialbahn weggeschwenkt, anschließend in eine Lage senkrecht über der festen Klemmbacke zurückgeschwenkt und auf diese senkrecht abgesenkt wird. Dadurch kann die Materialbahn von der Halteklammer 12 leicht ergriffen werden, ohne daß sie von den seitlichen Halteklammern zur Mitte der Verpackungsmaschine geschoben wird.

Im Zusammenhang mit der Beschreibung des zweiten und dritten Ausführungsbeispiels wurden zwei Ausführungsformen der Klammeröffnungsvorrichtung beschrieben. Wie beim ersten Ausführungsbeispiel anhand der Auflaufscheibe gezeigt ist, kann sowohl die Auflaufscheibe als auch die im Zusammenhang mit den Figuren 7-9 beschriebene Schiebervorrichtung in Verbindung mit jeder Klammer verwendet werden, die ein Anheben und Verschwenken des beweglichen Klammerteils gestattet.

## Patentansprüche

1. Transporteinrichtung zum Führen einer Materialbahn (4) von einer Einlaufseite zu einer Auslaufseite in einer Verpackungsmaschine (1) mit an beiden Seiten der Bahn angeordneten Transportketten (8, 9) und Kettenrädern (10, 11) zum Führen der Transportketten (8, 9), bei der jede Transportkette Kettenglieder und damit verbundene Halteklammern (12) zum Erfassen eines Randes der Materialbahn (4) aufweist mit einem mit dem zugehörigen Kettenglied verbundenen festen Klammerteil (13) und einem beweglichen Klammerteil (15), und einer Druckfeder (23) zum Vorspannen des beweglichen Klammerteiles (15) in die geschlossene Stellung, und mit einem mit dem beweglichen Klammerteil (15) entlang eines Laufstreckenteiles der Kette in Eingriff bringbaren Auflaufelement (30, 62), dadurch gekennzeichnet, daß das Auflaufelement (30, 62) derart ausgebildet ist, daß das bewegliche Klammerteil (15) in einem ersten Abschnitt des Laufstreckenteils im wesentlichen senkrecht vom festen Klammerteil (13) abgehoben und in einem daran anschließenden zweiten Abschnitt des Laufstreckenteils zusätzlich gegenüber dem festen Klammerteil (13) seitlich von dem zu ergreifenden Materialbahnrand weg bewegt ist.

2. Transporteinrichtung nach Anspruch 1, dadurch gekennzeichnet, daß der Eingriffsort des beweglichen Klammerteiles (15) mit dem Auflaufelement (30, 62) entlang einer Kurve mit einem sich über den Laufstreckenteil verändernden Abstand von der Ebene des Kettenrades (10, 11) geführt ist.

3. Transporteinrichtung nach Anspruch 1 oder 2, dadurch gekennzeichnet, daß das Auflaufelement (30, 62) als Auflaufscheibe (30) mit einer den Eingriffsort bildenden Auflauffläche (40) ausgebildet ist und daß die Achse (32) der Auflaufscheibe (30) so angeordnet ist, daß sie mit der Kettenradachse (31) einen Winkel einschließt.

4. Transporteinrichtung nach Anspruch 3, dadurch gekennzeichnet, daß die Achsen (32) der einlaufseitig vorgesehenen Auflaufscheiben (30) so gegen die Achsen (31) der zugehörigen Kettenräder (10, 11) geneigt sind, daß der Abstand der Auflaufflächen (40) an der Einlaufseite (48) grösser ist als an der um 180° dagegen versetzten Stelle der Auflaufscheiben.

5. Transporteinrichtung nach Anspruch 4, dadurch gekennzeichnet, daß die Auflaufflächen (40) ihren maximalen Abstand an der Einlaufstelle (50) der Materialbahn (4) aufweisen.

6. Transporteinrichtung nach Anspruch 4 oder 5, dadurch gekennzeichnet, daß die auslaufseitig angeordneten Auflaufscheiben in entsprechender Weise zur Auslaufstelle (54') ausgerichtet geneigt sind.

7. Transporteinrichtung nach Anspruch 1 oder 2, dadurch gekennzeichnet, daß das Auflaufelement als in Axialrichtung des Kettenrades verschiebbar gelagerter Schieber (62) ausgebildet ist, der in eine sich entlang des Laufstreckenteiles erstreckende Nut (71) eingreift, deren Abstand von der Kettenradebene sich über den Laufstreckenteil verändert.

8. Transporteinrichtung nach Anspruch 7, dadurch gekennzeichnet, daß das Kettenrad (10) einen zylindrischen Bund (68) mitAusnehmungen (72) zum Führen der Schieber (62) aufweist und daß in die Ausnehmungen (72) hineinragende Stifte (64) vorgesehen sind, auf denen jeweils ein Schieber (62) gelagert ist.

9. Transporteinrichtung nach Anspruch 7 oder 8, dadurch gekennzeichnet, daß eine Kurvenscheibe (70) vorgesehen ist, die auf dem Lagerzapfen des Kettenrades (10) verdrehfest befestigt ist und auf ihrer Mantelfläche die Nut (71) aufweist.

10. Transporteinrichtung nach einem der Ansprüche 1 bis 9, dadurch gekennzeichnet, daß die festen und die beweglichen Klammerteile (13, 15) jeweils Seitenteile (134,135 ; 154, 155) aufweisen, wobei die Seitenteile (154, 155) eines Klammerteiles (15) ein Langloch (158) und die Seitenteile (134, 135) des anderen Klammerteiles (13) in dem Langloch (158) geführte bolzenförmige Stifte (136, 137) aufweisen.

11. Transporteinrichtung nach Anspruch 10, dadurch gekennzeichnet, daß die Halteklammer (12) durch Zusammenwirken der bolzenförmigen Führungsstifte (136, 137) in den Seitenteilen des festen Klammerteiles (13) mit den Langlöchern (158) in den Seitenteilen (154, 155) des beweglichen Klammerteiles (15) ein Gelenk aufweist.

12. Transporteinrichtung nach Anspruch 10 oder 11, dadurch gekennzeichnet, daß ein mit dem beweglichen Klammerteil (15) fest verbundener Bolzen (152) vorgesehen ist, der im wesentlichen parallel zu den Langlöchern (158) angeordnet und in einer mit dem festen Klammerteil (13) zusammenwirkenden Buchse (133) geführt ist.

13. Transporteinrichtung nach Anspruch 12, dadurch gekennzeichnet, daß die Buchse (133) fest mit dem festen Klammerteil (13) verbunden ist.

14. Transporteinrichtung nach Anspruch 12 oder 13, dadurch gekennzeichnet, daß im geöffneten Zustand der Bolzen (152) aus der Buchse (133) ausgetaucht ist.

15. Transporteinrichtung nach einem der Ansprüche 12 bis 14, dadurch gekennzeichnet, daß der bewegliche Klammerteil (15) in einem ersten Abschnitt des Anhebens nur in einer Ebene im wesentlichen parallel zur Kettenradebene bewegbar und in einem daran anschließenden zweiten Abschnitt zusätzlich gegen diese Ebene kippbar ist.

## Claims

1. A conveyance device for feeding a web (4) from an entrance side to an exit side in a packaging machine (1), comprising conveyor chains (8, 9) and sprocket wheels (10, 11) for guiding the conveyor chains (8, 9), each conveyor chain having chain links and clamp carriers (12) connected therewith for gripping an edge of the web (4), a fixed clamping member (13) connected with the associated chain link (13), and a movable clamping member (15), and a compression spring (23) for biasing the movable clamping member (15) into the closed position, and a take-up element (30, 62) being engageable with the movable clamping element (15) along a runway portion of the chain, characterized in that the take-up element (30, 62) is formed such that the movable clamping member (15) is lifted substantially vertically from the fixed clamping member (13) in the first section of the runway portion and is moved additionally relatively to the fixed clamping member (13) sideways away from the web edge to be gripped.

2. The conveyance device in accordance with claim 1, characterized in that the engaging place of the movable clamping element (15) with the take-up element (30, 62) is guided along a curve having a distance from the plane of the sprocket wheel (10, 11) varying along the runway portion.

3. The conveyance device in accordance with claim 1 or 2, characterized in that the take-up element (30, 62) is formed as take-up reel (30) being formed with a take-up surface (40) as engaging place and that the shaft (32) of the take-up reel (30) is arranged such that it forms an angle with the sprocket wheel shaft (31).

4. The conveyance device in accordance with claim 3, characterized in that the shafts (32) of the take-up reels (30) being situated at the entrance side are inclined relatively to the shafts (31) of the corresponding sprocket wheels (10,11) such that the distance of the take-up surfaces (40) is larger at the entrance side (48) than at the position of the take-up reels being shifted by 180°.

5. The conveyance device in accordance with claim 4, characterized in that the take-up surfaces (40) comprise their maximal distance at the entrance position (50) of the web (4).

6. The conveyance device in accordance with claim 4 or 5, characterized in that the take-up reels being arranged on the exit side are inclined in a corresponding way to the exit position (54').

7. The conveyance device in accordance with claim 1 or 2, characterized in that the take-up element is formed as a slider (62) being supported slidably in the axial direction of the sprocket wheel, the slider engaging in a keyway (71) extending along the runway portion, the distance of the keyway to the plane of the sprocket wheel varying along the runway portion.

8. The conveyance device in accordance with claim 7, characterized in that the sprocket wheel (10) comprises a cylindrical flange (68) having recesses (72) for guiding the slider (62) and that pins (64) are provided extending into the recesses (72), on each pin being supported a slider (62), respectively.

9. The conveyance device in accordance with claim 7 or 8, characterized in that a cam disk (70) is provided, the cam disk being fixed on the journal of the sprocket wheel (10) and comprising the keyway (71) on the surface thereof.

10. The conveyance device in accordance with one of the claims 1 to 9, characterized in that the fixed and the movable clamping members (13, 15) comprise side portions (134, 135 ; 154, 155), respectively, the side portions (154, 155) of one clamping member (15) comprising a slotted hole (158), and the side portions (134, 135) of the other clamping member (13) comprising pins (136,137) being guided in the slotted hole (158).

11. The conveyance device in accordance with claim 10, characterized in that the clamping carrier (12) comprises a joint by cooperating of the pins (136, 137) in the side portions of the fixed clamping member (13) with the slotted holes (158) in the side portions (154, 155) of the movable clamping member (15).

12. The conveyance device in accordance with claim 10 or 11, characterized in that a pin (152) being fixedly connected to the movable clamping member (15) is provided, the pin being arranged substantially parallel to the slotted holes (158) and being guided in a bushing (133) cooperating with the fixed clamping member (13).

13. The conveyance device in accordance with claim 12, characterized in that the bushing (133) is fixedly connected with the fixed clamping member (13).

14. The conveyance device in accordance with claims 12 or 13, characterized in that the pin (152) is emersed from the bushing (133) in the open position.

15. The conveyance device in accordance with one of claims 12 to 14, characterized in that the movable clamping member (15) is only movable in a plane parallel to the plane of the sprocket wheel during the first section of the lifting and is additionally tiltable with respect to this plane in a following second section.

## Revendications

1. Dispositif de transport destiné à guider une bande de matière (4) d'un côté d'entrée à un côté de sortie dans une machine d'emballage (1) comprenant des chaînes de transport (8, 9) disposées des deux côtés de la bande et des roues à chaînes (10, 11) pour le guidage des chaînes de transport (8, 9), dans lequel chaque chaîne de transport présente des maillons et des pinces de retenue (12) destinés à saisir un bord de la bande de matière (4), comportant une partie de pince fixe (13) reliée au maillon de chaîne correspondant, une partie de pince mobile 15, et un ressort de compression (23) servant à exercer sur la partie mobile (15) de la pince une force de précontrainte tendant à la placer dans la position fermée, et un élément élévateur (30, 62) qui peut être mis en prise avec la partie mobile (15) de la pince le long d'une partie de la trajectoire de la chaîne, caractérisé en ce que l'élément élévateur (30, 62) est construit de manière que la partie mobile (15) de la pince soit soulevée de la partie fixe (13) de la pince sensiblement verticalement dans un premier segment de la partie de la trajectoire et que, dans le deuxième segment de la partie de la trajectoire, qui lui fait suite, elle soit en supplément écartée latéralement de la partie fixe (13) de la pince dans le sens qui s'éloigne du bord de la bande de matière à saisir.

2. Dispositif de transport selon la revendication 1, caractérisé en ce que le point de prise entre la partie mobile (15) de la pince et l'élément élévateur (30, 62) est guidé le long d'une courbe à une distance du plan de la roue à chaîne (10, 11) qui varie sur la partie de la trajectoire.

3. Dispositif de transport selon la revendication 1 ou 2, caractérisé en ce que l'élément élévateur (30, 62) est constitué par un disque élévateur (30) comprenant une surface élévatrice (40) formant le point d'entrée en prise et en ce que l'axe (32) du disque élévateur (30) est disposé de manière à former un angle avec l'axe (31) de la roue à chaîne.

4. Dispositif de transport selon la revendication 3, caractérisé en ce que les axes (32) des disques élévateurs (30) prévus sur le côté d'entrée sont inclinés par rapport aux axes (31) des roues à chaîne correspondantes (10, 11) de telle manière que la distance des surfaces élévatrices (40) soit plus grande sur le côté d'entrée (48) qu'à l'emplacement des disques élévateurs qui est décalé de 180° par rapport à ce côté.

5. Dispositif de transport selon la revendication 4, caractérisé en ce que les surfaces élévatrices (40) présentent leur écartement maximum au point d'arrivée (50) de la bande de matière (4).

6. Dispositif de transport selon la revendication 4 ou 5, caractérisé en ce que les disques élévateurs disposés sur le côté de sortie sont inclinés et orientés d'une façon correspondante vers le point de sortie (54').

7. Dispositif de transport selon la revendication 1 ou 2, caractérisé en ce que l'élément élévateur est constitué par un coulisseau (62) monté pour coulisser dans la direction axiale de la roue à chaîne, qui est engagé dans une rainure (71) qui s'étend le long de la partie de trajectoire, et dont la distance au plan de la roue à chaîne varie sur cette partie de la trajectoire.

8. Dispositif de transport selon la revendication 7, caractérisé en ce que la roue à chaîne (10) présente une couronne cylindrique (68) munie d'évidements (72) servant à guider les coulisseaux (62) et en ce qu'il est prévu des tiges (64) qui font saillie dans les évidements (72) et sur chacune desquelles est monté un coulisseau (62).

9. Dispositif de transport selon la revendication 7 ou 8, caractérisé en ce qu'il est prévu une came (70) qui est fixée solidairement en rotation sur le tourillon de la roue à chaîne (10) et qui présente la rainure (71) sur sa surface périphérique.

10. Dispositif de transport selon l'une des revendications 1 à 9, caractérisé en ce que les parties fixes et les parties mobiles (13, 15) des pinces présentent des parties latérales (134, 135 ; 154, 155), les parties latérales (154, 155) d'une partie (15) de la pince présentant un trou allongé (158) et les parties latérales (134, 135) de l'autre partie (13) de la pince présentant des doigts (136, 137) en forme de tige engagés dans le trou allongé (158).

11. Dispositif de transport selon la revendication 10, caractérisé en ce que la pince de retenue (12) présente une articulation formée par la coopération entre les doigts de guidage (136, 137) en forme de tige portés par les parties latérales de la partie fixe (13) de la pince, et les trous allongés (158) formés dans les parties latérales (154, 155) de la partie mobile (15) de la pince.

12. Dispositif de transport selon la revendication 10 ou 11, caractérisé en ce qu'il est prévu une tige (152) fixée solidairement à la partie mobile (15) de la pince, qui est disposée sensiblement parallèlement aux trous allongés (158), et est guidée dans une douille (133) qui coopère avec la partie fixe (13) de la pince.

13. Dispositif de transport selon la revendication 12, caractérisé en ce que la douille (133) est fixée solidairement à la partie fixe (13) de la pince.

14. Dispositif de transport selon la revendication 12 ou 13, caractérisé en ce que, dans l'état ouvert, la tige (152) est dégagée de la douille (133).

15. Dispositif de transport selon l'une des revendications 12 à 14, caractérisé en ce que, dans un premier segment du soulèvement, la partie mobile (15) de la pince ne se déplace que dans un plan, sensiblement parallèlement au plan de la roue à chaîne, tandis que, dans un deuxième segment, qui y fait suite, elle peut en supplément être basculée par rapport à ce plan.
